# EUROPÄISCHE PATENTSCHRIFT

(11) **EP 2 823 215 B1**
(45) Veröffentlichungstag und Bekanntmachung des Hinweises auf die Patenterteilung: **18.08.2021**
(21) Anmeldenummer: 13707382.1
(22) Anmeldetag: 03.03.2013
(51) Int. Cl.: F17C 13/08

(54) **DRUCKGASFLASCHENBÜNDEL MIT ORIGINALITÄTSSICHERUNG**
COMPRESSED GAS CYLINDER BUNDLE WITH TAMPER-PROOF DEVICE
CADRES DE BOUTEILLES DE GAZ COMPRIMÉ À FERMETURE INVIOLABLE

(30) Priorität: 03.03.2012 DE 102012004391
(43) Veröffentlichungstag der Anmeldung: 14.01.2015
(73) Patentinhaber: Messer GasPack GmbH, 47803 Krefeld (DE)
(72) Erfinder: KRIESE, Alexander, A-2500 Baden bei Wien (AT)
(74) Vertreter: Münzel, Joachim R.
(86) Internationale Anmeldenummer: PCT/EP2013/054228
(87) Internationale Veröffentlichungsnummer: WO 2013/131833

(56) Entgegenhaltungen:
- DE-U1- 20 103 682
- FR-A1- 2 642 142
- FR-A1- 2 967 403

## Beschreibung

Die Erfindung betrifft ein Druckgasflaschenbündel mit Originalitätssicherung, mit mehreren in einem Bündelgestell aufgenommenen Druckgasflaschen, die an eine gemeinsame, mit wenigstens einem Entnahmeventil ausgerüstete Verrohrung angeschlossen sind, wobei das Entnahmeventil im Bereich einer von Gestellelementen des Bündelgestells begrenzten Zugangsöffnung angeordnet ist.

Zum Lagern von Druckgasen und Flüssigkeiten werden Druckgasflaschen eingesetzt, die in der Regel aus Stahl, Aluminium oder einem Verbundmaterial gefertigt sind. Derartige Druckgasflaschen werden aufgrund gesetzlicher Vorgaben durch einen gasartspezifischen Anstrich sowie einen Aufkleber, der Informationen über beispielsweise Inhalt, Fülldruck und Hersteller gibt, gekennzeichnet. Daneben bringen einige Lieferanten zusätzlich Originalitätssicherungen an, wie sie beispielsweise in der DE 100 62 867 A1 und der DE 196 11 970 A1 beschrieben werden. Das Vorhandensein bzw. die Unversehrtheit der Originalitätssicherung dient dem Zweck, deren Originalzustand nach der Befüllung im Lieferantenwerk anzuzeigen.

In der FR 2 642 142 A1 wird eine Anordnung zum Speichern vom Flüssiggas, beispielsweise Butan beschrieben. Die Anordnung umfasst mehrere Druckgasbehälter, die jeweils mit einem Entnahmeventil ausgerüstet sind. Um die Anordnung in Betrieb zu setzen werden die Entnahmeventile mittels einer Anschlussmechanik gleichzeitig mit einer Verrohrung verbunden. Nach Entleerung der Druckgasbehälter ist bei diesem Gegenstand jedoch keine Wiederbefüllung vorgesehen.

Um einen größeren Gasebedarf eines Kunden abzudecken, kommen in zunehmendem Maße Flaschenbündel zum Einsatz. Dabei handelt es sich um Anordnungen, bei denen mehrere, beispielsweise 4, 6, 8, 12, 18 oder 28 Druckgasflaschen stehend oder liegend innerhalb eines Bündelgestells zusammengefasst und mittels einer Verrohrung strömungstechnisch miteinander verbunden sind. Zur Gasentnahme ist das Flaschenbündel mit einem oder mehreren Entnahmeventilen ausgerüstet; beispielsweise ist ein erstes Entnahmeventil zur Entnahme bei einem den Flaschenfülldruck entsprechenden Druck von 300 bar vorgesehen, und ein zweites mit einem integrierten Druckreduzierer ausgerüstetes Entnahmeventil ermöglicht die Entnahme bei einem Druck von 200 bar.

Bei stehenden Flaschenbündeln ist das Bündelgestell aus Sicherheitsgründen derart ausgebildet, dass sämtliche Druckgasflaschen des Bündels, die Verrohrung und das bzw. die Entnahmeventil/e vollständig innerhalb der Rahmenelemente des Bündelgestells aufgenommen sind. Insbesondere ist auch das Entnahmeventil bzw. sind die Entnahmeventile im Bündelgestell zurückgesetzt gegenüber der von den äußeren Rahmenelementen des Bündelgestells gebildeten Außenfläche des Flaschenbündels angeordnet. Um den Zugriff auf das Entnahmeventil zu gewährleisten, weist das Bündelgestell im Bereich des Entnahmeventils eine Zugangsöffnung auf, die entweder als Aussparung innerhalb eines einzelnen Rahmenelements gebildet wird, oder aber von mehreren Rahmenelementen begrenzt wird, die seitlich, oberhalb und unterhalb des Entnahmeventils gruppiert sind.

Derartige Flaschenbündel werden heute zur Kennzeichnung der Originalität in der Regel lediglich mit Klebebändern versehen, die sich quer über das Entnahmeventil erstrecken. Allerdings lassen derartige Klebebänder in Bezug auf die Zuverlässigkeit der Originalitätssicherung zu wünschen übrig. Aufgrund der fest installierten und mit allen Druckgasflaschen des Bündels verbundenen Verrohrung ist es im Übrigen nicht möglich, von Einzelflaschen her bekannte Originalitätssicherungen bei Flaschenbündeln einzusetzen.

Der Erfindung liegt daher die Aufgabe zugrunde, eine zuverlässige Originalitätssicherung für Druckgasflaschenbündel zu schaffen.

Diese Aufgabe wird bei einer Originalitätssicherung mit den Merkmalen des Patentanspruchs 1 gelöst.

Das erfindungsgemäß ausgerüstete Druckgasflaschenbündel umfasst also eine durch Rahmenelemente des Flaschenbündels begrenzte oder als eine Aussparung innerhalb eines Rahmenelements gebildete Zugangsöffnung für das Entnahmeventil oder, entsprechend der Anzahl der Entnahmeventile, mehrere Zugangsöffnungen. An der Zugangsöffnung einander gegenüberliegende Rahmenelemente (bzw. gegenüberliegende Seiten der eine Zugangsöffnung bildenden Aussparung innerhalb eines Rahmenelements) weisen jeweils zwei oder mehr Bohrungen zum Verbinden des Sicherungselements auf.

Das Sicherungselement umfasst beispielsweise einen Sicherungsabschnitt in Form eines langgestreckten Fadens oder bandförmigen Körpers aus Kunststoff, an dessen kopfseitigen Enden die Verbindungselemente angeordnet sind. Im Einbauzustand des Sicherungselements werden die Verbindungselemente derart durch die Bohrungen hindurchgeführt, dass sich der langgestreckte Sicherungsabschnitt des Sicherungselements quer über das Entnahmeventil oder den Entnahmeanschluss erstreckt und somit eine Gasentnahme verhindert. Die Verbindungselemente sind dazu jeweils mit einem Halteabschnitt ausgerüstet, der im Einbauzustand auf der dem Sicherungsabschnitt entgegen gesetzten Seite der Bohrung angeordnet ist und die Entfernung des Sicherungselements erschwert oder verhindert.

Beispielsweise wird beim Montieren des Sicherungselements der Halteabschnitt durch die entsprechende Bohrung hindurchgeführt und anschließend beispielsweise fest mit dem Rahmenelement verbunden, oder der Halteabschnitt ist nach Art eines Widerhakens ausgeführt, sodass er nicht oder nur unter großem Aufwand durch die Bohrung zurückgeschoben werden kann. Alternativ handelt es sich beim Halteabschnitt um einen Körper mit größerem Durchmesser als die jeweilige Bohrung im Rahmenelement, der erst nach dem Hindurchführen des (schmaleren) Verbindungselements durch die Bohrung unlösbar mit diesem verbunden wird. Somit kann die Originalitätssicherung nicht ohne weiteres entfernt werden, ohne sie zu zerstören.

Mit der Erfindung wird eine einfach zu handhabende und zuverlässige Originalitätssicherung für Druckgasflaschenbündel gewährleistet. Da die erfindungsgemäße Originalitätssicherung zur Befestigung des Sicherungselements lediglich das Vorsehen entsprechender Bohrungen in den Rahmenelementen des Bündelgestells erfordert, ist es zudem problemlos möglich, auch bereits vorhandene Druckgasflaschenbündel mit einer erfindungsgemäßen Originalitätssicherung nachzurüsten.

Bevorzugt ist das Sicherungselement mit einer Sollbruchstelle ausgerüstet. Dabei handelt es sich beispielsweise um einen Materialabschnitt mit einer gegenüber den übrigen Abschnitten des Sicherungselements geringeren mechanischen Stabilität, etwa eine Einkerbung oder eine sonstige Querschnittsverengung. Die Sollbruchstelle kann beispielsweise im Sicherungsabschnitt angeordnet sein, oder aber im Bereich eines Verbindungsabschnitts oder der Verbindungsabschnitte. Im letzteren Falle wird beim Entfernen des Sicherungselements vermieden, dass die Verbindungsabschnitte des Sicherungselements im Bereich der Bohrungen zurückbleiben und vor einer späteren Neubefüllung des Druckgasflaschenbündels aufwändig entfernt werden müssten.

Eine besonders vorteilhafte Originalitätssicherung ist dadurch gekennzeichnet, dass wenigstens ein Verbindungselement als Halteelement einen kugel-, kegel- oder kegelstumpfförmigen Kopfabschnitt aus einem elastischen Material aifweist, dessen Kugelfläche bzw. Kegelgrundfläche geringfügig größer als die Querschnittsfläche der entsprechenden Bohrung im Gestellelement ist. Bei der Montage dieser Variante der erfindungsgemäßen Originalitätssicherung werden die Verbindungselemente also mit ihrem Kopfabschnitt durch die entsprechenden Bohrungen in den Rahmenelementen des Bündelgestells hindurchgepresst. Im Einbauzustand befindet sich der Kopfabschnitt auf der dem Sicherungsabschnitt gegenüberliegenden Seite der Bohrung. Aufgrund der elastischen Eigenschaft des Materials des Kopfabschnitts weitet sich dieses wieder auf und kann nicht ohne weiteres durch die Bohrung zurückgeschoben werden.

Eine abermals vorteilhafte Ausgestaltung sieht dabei vor, dass das Verbindungselement einen sich an den Kopfabschnitt anschließenden, die Verbindung zum Sicherungsabschnitt herstellenden Sollbruchabschnitt mit verkleinertem Querschnitt aufweist. Der Kopfabschnitt ist also mit dem übrigen Sicherungselement über den Sollbruchabschnitt verbunden, der sich im Einbauzustand durch die Bohrung hindurcherstreckt. Beim Entfernen des Sicherungselements reißt der Verbindungsabschnitt an der Sollbruchstelle auf, und das gesamte Sicherungselement kann leicht vom Flaschenbündel abgelöst werden.

Eine vorteilhafte Weiterbildung der Erfindung sieht vor, dass am Sicherungsabschnitt des Sicherungselements ein Verstärkungsteil mit einer gegenüber dem übrigen Sicherungsabschnitt größerer Breite und/oder Dicke vorgesehen ist. Das Verstärkungsteil befindet sich im Einbauzustand dabei bevorzugt genau über dem Entnahmeventil und dient in diesem Fall dazu, das Entnahmeventil zusätzlich gegen Zugriff zu sichern. Das Verstärkungsteil kann mit seiner vergrößerten Breite insbesondere auch als Informationsträger oder Werbefläche dienen.

Bevorzugt sind der Sicherungsabschnitt und/oder die Verbindungselemente und/oder das Verstärkungsteil einstückig ausgebildet. Als bevorzugter Werkstoff für den Sicherungsabschnitt und/oder die Verbindungselemente und/oder das Verstärkungsteil wird ein Kunststoff angesehen, vorzugsweise Polyamid.

Anhand der Zeichnungen sollen nachfolgend Ausführungsbeispiele der Erfindung näher erläutert werden. In schematischen Ansichten zeigen:
- Fig. 1:: Ein erfindungsgemäßes Druckgasflaschenbündel mit entfernter Originalitätssicherung in einer Seitenansicht,
- Fig. 2a:: Ein vergrößerter ausschnitt des Druckgasflaschenbündels aus Fig. 1 mit einer erfindungsgemäßen Originalitätssicherung im Längsschnitt (entlang der Linie A-A in Fig. 2b) und
- Fig. 2b:: Die Originalitätssicherung aus Fig. 2a in Draufsicht.

Das in Fig. 1 gezeigte Druckgasflaschenbündel 1 umfasst eine Anzahl von Druckgasflaschen 2, 2', 2", die in an sich bekannter Weise innerhalb eines Bündelgestells 3 aufgenommen sind. Die Druckgasflaschen 2, 2', 2" sind durch eine Verrohrung 5 strömungstechnisch miteinander verbunden, an der, in ebenfalls an sich bekannter Weise, ein Druckanzeigegerät 6 sowie ein Entnahmeventil 7 mit Handrad 8 und Entnahmeanschluss 9 angeordnet ist. Nicht gezeigt, jedoch im Rahmen der Erfindung möglich, sind ein oder mehrere zusätzliche Entnahmeventile, an denen die Entnahme von Gas zum gleichen Druck wie am Entnahmeventil 9 oder - bei Zwischenschaltung eines Druckminderers am betreffenden Entnahmeventil - zu verminderten Drücken möglich ist.

Das Bündelgestell 3 umfasst einen äußeren, im Ausführungsbeispiel im Wesentlichen quaderförmigen Rahmen 11 aus beispielsweise durch Verschweißen miteinander verbundenen Metallprofilen, beispielsweise aus Stahl. Der Rahmen 11 ist so bemessen, dass alle Gasflaschen 2, 2', 2", die Verrohrung 5 sowie das Entnahmeventil 7 innerhalb der Außenflächen des Rahmens 11 angeordnet sind. Zusätzliche seitliche Rahmenprofile 12, 13 dienen insbesondere dazu, ein seitliches Herausgleiten der Druckgasflaschen 2, 2', 2" zu verhindern. Um den Transport des Druckgasflaschenbündels 1 zu erleichtern, weist der Rahmen 11 des Weiteren einen palettenartigen Bodenabschnitt 14 sowie angeschweißte Tragösen 15, 15' auf.

Der obere Teil des Rahmens 11 und das Rahmenprofil 12 begrenzen eine Zugangsöffnung 16, durch die hindurch das Entnahmeventil 7 zugänglich ist und eine hier nicht gezeigte Gasanschlussleitung am Entnahmeanschluss 9 befestigt werden kann. Zum Vorsehen einer Originalitätssicherung ist sowohl in einem oberhalb des Entnahmeventils 7 verlaufenden Rahmenelement 17 als auch dem seitlichen Rahmenprofil 12 oberhalb bzw. unterhalb des Entnahmeventils 7 jeweils eine Bohrung 18, 19 vorgesehen.

In der Fig. 2a ist in einem vergrößerten Ausschnitt der Rahmen 11 und eine daran zu befestigende Originalitätssicherung gezeigt. Die Originalitätssicherung umfasst ein Sicherungselement 20 aus einem flexiblen Kunststoffmaterial, das sich im Einbauzustand mit einem Sicherungsabschnitt 21 quer über die Zugangsöffnung 16 im Bereich des Entnahmeanschlusses 9 erstreckt, diesen überdeckt und so verhindert, dass eine Gasentnahme ohne Entfernung oder Zerstörung des Sicherungselements 20 möglich ist. Im Bereich seiner beider Enden sind am Sicherungsabschnitt 21 jeweils Verbindungsabschnitte 22, 22' zum Befestigen in den Bohrungen 18, 19 vorgesehen, die bevorzugt einstückig mit dem Sicherungsabschnitt 21 ausgebildet sind. Die Verbindungsabschnitte 22, 22' weisen jeweils einen kugel-, kegel- oder kegelstumpfförmigen Kopfabschnitt 23, 23' aus einem elastischen Material auf, dessen größter Außendurchmesser gleich oder geringfügig größer als der Innendurchmesser der Bohrungen 18, 19 ist. An den Kopfabschnitt 23, 23' schließt sich jeweils eine Sollbruchstelle 24, 24' an, die aus dem gleichen Material wie der Kopfabschnitt 23, 23' gefertigt ist, jedoch aufgrund eine stark verkleinerten Querschnittfläche eine deutlich geringere mechanische Stabilität als diese aufweist.

Beim Befestigen des Sicherungselements 20 werden die Verbindungsabschnitte 22, 22' in Pfeilrichtung in die Bohrungen 18, 19 hineingedrückt. Die Sollbruchstellen 24, 24' sind dabei so ausgebildet, dass im Einbauzustand die Kopfabschnitte 23, 23' vollständig auf der vom Sicherungsabschnitt 21 entgegen gesetzten Seite des Rahmenprofils 12 bzw. des Rahmenelements 17 angeordnet sind. Aufgrund ihrer elastischen Konsistenz und ihrer gegenüber der jeweiligen Bohrung 18, 19 vergrößerten Durchmessers können die Kopfabschnitte 23, 23' anschließend nicht mehr aus der entsprechenden Bohrung 18, 19 herausgezogen werden, ohne dass das Sicherungselement 20 an den Sollbruchstellen 24, 24' reißt.

In der Ausführungsform nach den Fig. 2a und 2b ist das Sicherungselement 20 im Bereich des Sicherungsabschnitts 21 mit einem verbreiterten Verstärkungsteil 25 ausgerüstet, der im Einbauzustand über dem Entnahmeanschluss 9 angeordnet ist und durch den die Zuverlässigkeit der Originalitätssicherung verbessert wird. Das Verstärkungsteil 25 ist entweder einstückig mit dem Sicherungsabschnitt 21 ausgebildet oder als ein separates Element, das zwei schlitzförmige Öffnungen zum Einschieben des Sicherungsabschnitts 21 aufweist, und das vor dem Einbau des Sicherungselements 20 mit diesem verbunden wird. Die Oberfläche des Verstärkungsteils 25 ist insbesondere auch als Informationsträger einsetzbar und kann beispielsweise mit Informationen über den Inhalt des Druckgasflaschenbündels 1 und/oder den Lieferanten versehen werden.

Mit der erfindungsgemäßen Originalitätssicherung wird eine einfach zu handhabende und zuverlässige Absicherung von Druckgasflaschenbündeln gewährleistet.

### Bezugszeichenliste:

- 1: Druckgasflaschenbündel
- 2, 2', 2": Druckgasflaschen
- 3: Bündelgestell
- 4: -
- 5: Verrohrung
- 6: Druckanzeigegerät
- 7: Entnahmeventil
- 8: Handrad
- 9: Entnahmeanschluss
- 10: -
- 11: Rahmen
- 12: Seitliches Rahmenprofil
- 13: Seitliches Rahmenprofil
- 14: Bodenabschnitt
- 15, 15': Tragösen
- 16: Zugangsöffnung
- 17: Rahmenelement
- 18: Bohrung
- 19: Bohrung
- 20: Sicherungselement
- 21: Sicherungsabschnitt
- 22, 22': Verbindungsabschnitt
- 23, 23': Kopfabschnitt
- 24, 24': Sollbruchstelle
- 25: Verstärkungsteil

## Patentansprüche

1. Druckgasflaschenbündel mit Originalitätssicherung, mit mehreren in einem Bündelgestell (3) aufgenommenen Druckgasflaschen (2, 2' 2"), die an eine gemeinsame, mit wenigstens einem Entnahmeventil (7) ausgerüstete Verrohrung (5) angeschlossen sind, wobei das Entnahmeventil (7) im Bereich einer von Rahmenelementen (12, 17) des Bündelgestells (3) begrenzten Zugangsöffnung (16) angeordnet ist,
**dadurch gekennzeichnet,**
**dass** zur Originalitätssicherung ein Sicherungselement (20) vorgesehen ist, das sich im Einbauzustand mit einem Sicherungsabschnitt (21) quer über das Entnahmeventil (7) erstreckt und das mit wenigstens zwei Verbindungselementen (22, 22') ausgerüstet ist, die sich im Einbauzustand jeweils durch Bohrungen (18, 19), die in an der Zugangsöffnung (16) einander gegenüberliegenden Rahmenelementen (12, 17) angeordnet sind, hindurcherstrecken und jeweils mit einem Halteabschnitt (23, 23') ausgerüstet sind, der im Einbauzustand auf der dem Sicherungsabschnitt (21) entgegen gesetzten Seite der Bohrung (18, 19) angeordnet ist.

2. Druckgasflaschenbündel nach Anspruch 1, **dadurch gekennzeichnet, dass** das Sicherungselement (20) mit einer Sollbruchstelle (24, 24') ausgerüstet ist.

3. Druckgasflaschenbündel nach Anspruch 2, **dadurch gekennzeichnet, dass** die Sollbruchstelle (24, 24') im Bereich wenigstens eines Verbindungselements (22, 22') angeordnet ist.

4. Druckgasflaschenbündel nach einem der vorhergehenden Ansprüche, **dadurch gekennzeichnet, dass** wenigstens ein Verbindungselement (22, 22') als Halteabschnitt einen kugel-, kegel- oder kegelstumpfförmigen Kopfabschnitt (23, 23') aus einem elastischen Material aufweist, dessen Kugelfläche bzw. Kegelgrundfläche geringfügig größer als die Querschnittsfläche der entsprechenden Bohrung (18, 19) ist.

5. Druckgasflaschenbündel nach Anspruch 4, **dadurch gekennzeichnet, dass** das Verbindungselement (22, 22') einen sich an den Kopfabschnitt (23, 23') anschließenden, die Verbindung zum Sicherungsabschnitt (21) herstellenden Sollbruchabschnitt (24, 24') mit verkleinertem Querschnitt aufweist.

6. Druckgasflaschenbündel nach einem der vorhergehenden Ansprüche, **dadurch gekennzeichnet, dass** im Bereich des Sicherungsabschnitts (21) ein Verstärkungsteil (25) mit gegenüber dem übrigen Sicherungsabschnitt (21) größerer Breite und/oder Dicke vorgesehen ist.

7. Druckgasflaschenbündel nach einem der vorhergehenden Ansprüche, **dadurch gekennzeichnet, dass** der Sicherungsabschnitt (21) einstückig mit den Verbindungslementen (22, 22') und/oder dem Verstärkungsteil (25) ausgebildet sind.

8. Druckgasflaschenbündel nach einem der vorhergehenden Ansprüche, **dadurch gekennzeichnet, dass** der Sicherungsabschnitt (21) und/oder die Verbindungselemente (22, 22') und/oder das Verstärkungsteil (25) aus Kunststoff, vorzugsweise Polyamid, gefertigt ist/sind.

## Claims

1. Pressurized-gas bottle bundle with a tamper-proof securing means, having multiple pressurized-gas bottles (2, 2', 2") which are accommodated in a bundle framework (3) and which are connected to common piping (5) which is provided with at least one extraction valve (7), wherein the extraction valve (7) is arranged in the region of an access opening (16) which is delimited by frame elements (12, 17) of the bundle framework (3),
**characterized**
**in that**, for tamper-proof securing, provision is made of a securing element (20) which, in the state of installation, extends with a securing portion (21) transversely over the extraction valve (7) and which is provided with at least two connecting elements (22, 22'), said connecting elements extending, in the state of installation, through respective bores (18, 19) which are arranged in frame elements (12, 17), which frame elements are situated opposite one another at the access opening (16), and being provided in each case with a holding portion (23, 23') which, in the state of installation, is arranged on that side of the bore (18, 19) which is situated opposite the securing portion (21).

2. Pressurized-gas bottle bundle according to Claim 1, **characterized in that** the securing element (20) is provided with a predetermined breaking point (24, 24').

3. Pressurized-gas bottle bundle according to Claim 2, **characterized in that** the predetermined breaking point (24, 24') is arranged in the region of at least one connecting element (22, 22').

4. Pressurized-gas bottle bundle according to one of the preceding claims, **characterized in that** at least one connecting element (22, 22') has as holding portion a spherical, conical or frustoconical head portion (23, 23') composed of an elastic material, the sphere surface or cone base surface of which is slightly larger than the cross-sectional surface of the corresponding bore (18, 19).

5. Pressurized-gas bottle bundle according to Claim 4, **characterized in that** the connecting element (22, 22') has a predetermined breaking point (24, 24') with reduced cross section that is adjoined by the head portion (23, 23') and that establishes the connection to the securing portion (21).

6. Pressurized-gas bottle bundle according to one of the preceding claims, **characterized in that** a reinforcement part (25) with a larger width and/or thickness in comparison with the rest of the securing portion (21) is provided in the region of the securing portion (21).

7. Pressurized-gas bottle bundle according to one of the preceding claims, **characterized in that** the securing portion (21) is formed in one piece with the connecting elements (22, 22') and/or the reinforcement part (25).

8. Pressurized-gas bottle bundle according to one of the preceding claims, **characterized in that** the securing portion (21) and/or the connecting elements (22, 22') and/or the reinforcement part (25) are/is made of plastic, preferably polyamide.

## Revendications

1. Cadre de bouteilles de gaz sous pression présentant un dispositif d'inviolabilité,
plusieurs bouteilles de gaz sous pression (2, 2', 2") logées dans un bâti de cadre (3) et raccordées à une tubulure commune (5) équipée d'une ou plusieurs soupapes de soutirage (7), la soupape de soutirage (7) étant disposée au niveau d'une ouverture d'accès (16) délimitée par des éléments d'encadrement (12, 17) du bâti de cadre (3),
**caractérisé en ce que**
en situation montée, un élément inviolable (20) prévu pour le dispositif d'inviolabilité présente une section inviolable (21) qui s'étend transversalement au-dessus de la soupape de soutirage (7) et qui est équipé d'un ou plusieurs éléments de liaison (22, 22') qui, en situation montée, traversent des alésages (18, 19) disposés sur des éléments d'encadrement (12, 17) mutuellement opposés sur l'ouverture d'accès (16) et sont dotés d'une section de maintien (23, 23') qui, en situation montée, est disposée sur le côté de l'alésage (18, 19) situé face à la section inviolable (21).

2. Cadre de bouteilles de gaz sous pression selon la revendication 1, **caractérisé en ce que** l'élément inviolable (20) est doté d'un emplacement de rupture préférentielle (24, 24').

3. Cadre de bouteilles de gaz sous pression selon la revendication 2, **caractérisé en ce que** l'emplacement de rupture préférentielle (24, 24') est disposé au niveau d'un ou plusieurs éléments de liaison (22, 22').

4. Cadre de bouteilles de gaz sous pression selon l'une des revendications précédentes, **caractérisé en ce qu'**un ou plusieurs éléments de liaison (22, 22') présentent comme section de maintien une section de tête (23, 23') de forme sphérique, conique ou tronconique en matériau élastique dont la surface du cône ou de la base du cône est légèrement plus grande que la surface de la section transversale de l'alésage (18, 19) associé.

5. Cadre de bouteilles de gaz sous pression selon la revendication 4, **caractérisé en ce que** l'élément de liaison (22, 22') présente une emplacement de rupture préférentielle (24, 24') de plus petite section transversale qui se raccorde à la section de tête (23, 23') et qui établit la liaison avec la section inviolable (21) .

6. Cadre de bouteilles de gaz sous pression selon l'une des revendications précédentes, **caractérisé en ce qu'**au niveau de la section inviolable (21) est prévue une pièce de renfort (25) dont la largeur et/ou l'épaisseur sont plus grandes que le reste de la section inviolable (21).

7. Cadre de bouteilles de gaz sous pression selon l'une des revendications précédentes, **caractérisé en ce que** la section inviolable (21) est formée d'un seul tenant avec les éléments de liaison (22, 22') et/ou avec la pièce de renfort (25).

8. Cadre de bouteilles de gaz sous pression selon l'une des revendications précédentes, **caractérisé en ce que** la section inviolable (21), les éléments de liaison (22, 22') et/ou la pièce de renfort (25) sont en matière synthétique et de préférence en polyamide.
